# FASCICULE DE BREVET EUROPEEN

(11) **EP 3 222 486 B1**
(45) Date de publication et mention de la délivrance du brevet: **23.01.2019**
(21) Numéro de dépôt: 17162857.1
(22) Date de dépôt: 24.03.2017
(51) Int. Cl.: B61F 5/30, B61F 5/32

(54) **BOGIE DE VÉHICULE FERROVIAIRE COMPRENANT UN CHÂSSIS ABAISSÉ**
SCHIENENFAHRZEUGDREHGESTELL, DAS EIN ABGESENKTES FAHRGESTELL UMFASST
RAILWAY VEHICLE BOGIE COMPRISING A LOWERED BODY

(30) Priorité: 25.03.2016 FR 1652637
(43) Date de publication de la demande: 27.09.2017
(73) Titulaire: ALSTOM Transport Technologies, 93400 Saint-Ouen (FR)
(72) Inventeur: COTTIN, Fabrice, 71670 SAINT FIRMIN (FR)
(74) Mandataire: Lavoix

(56) Documents cités:
- EP-A1- 0 326 179
- EP-A1- 2 476 600
- EP-A1- 2 676 859
- EP-A2- 2 557 015
- CH-A- 348 980
- FR-A- 1 253 350
- FR-A1- 2 914 610

## Description

La présente invention concerne un bogie de véhicule ferroviaire, du type comprenant un châssis comprenant au moins un longeron s'étendant selon une direction longitudinale et au moins une roue, ladite roue étant montée sur une boîte d'essieu et étant mobile en rotation par rapport à ladite boîte d'essieu autour d'un axe de rotation sensiblement perpendiculaire à la direction longitudinale, ladite boîte d'essieu étant fixée au longeron par un dispositif de suspension primaire comprenant un élément élastique agencé pour autoriser un débattement selon une direction d'élévation du châssis par rapport à la boîte d'essieu et à la roue, la direction d'élévation étant sensiblement perpendiculaire à la direction longitudinale et à l'axe de rotation, ledit élément élastique s'étendant entre un plateau solidaire de la boîte d'essieu et une surface d'appui solidaire du châssis.

L'invention concerne également un véhicule ferroviaire comprenant un tel bogie.

Dans un bogie de véhicule ferroviaire, il est connu de suspendre le châssis du bogie par rapport aux essieux par l'intermédiaire de suspensions primaires s'étendant entre les boîtes d'essieu sur lesquelles les roues sont montées mobiles en rotation et les longerons du bogie. De telles suspensions primaires permettent d'amortir les déformations, telles que les gauches de voies, entre les essieux et le châssis.

Comme représenté sur la figure 1 qui montre une partie d'un bogie conventionnel, chaque suspension primaire comprend généralement un élément élastique 1, tel qu'un ressort hélicoïdal, s'étendant entre un plateau 2 disposé sur la boîte d'essieu 4 et une surface d'appui 6 s'étendant sous un longeron 8 du châssis. Ainsi, un débattement selon une direction d'élévation, sensiblement verticale lorsque le véhicule ferroviaire circule, est autorisé entre l'essieu et le châssis, ce qui permet l'amortissement souhaité. Un tel agencement est nécessaire pour permettre la reprise des efforts appliqués par la masse du véhicule s'étendant au-dessus du bogie. Cependant, une telle architecture du bogie nécessite que le longeron 6 s'étende au-dessus de la boîte d'essieu, ce qui augmente l'encombrement du bogie selon la direction d'élévation.

Un tel encombrement peut être gênant, notamment pour des véhicules ferroviaires dont les voitures ont deux étages, ce qui nécessite d'avoir un plancher inférieur. Dans le cas d'un bogie trop encombrant, il n'est pas possible d'avoir deux étages au droit du bogie sans limiter fortement le volume de l'habitacle, ce qui est inconfortable pour la circulation des passagers. Certains véhicules ferroviaires prévoient de n'avoir qu'un passage, dit passage d'interconnexion, à un seul étage au droit des bogies, ce qui oblige à emprunter un escalier pour passer d'une voiture à une autre lorsqu'un passager n'est pas au niveau auquel s'étend le passage d'interconnexion.

D'autres exemples de bogies permettant de réduire l'encombrement vertical sont connus par exemple de FR 2 914 610 A1 ou de EP 0 326 179 A1.

L'un des buts de l'invention est de pallier ces inconvénients en proposant un bogie dont l'encombrement, notamment selon la direction d'élévation, est réduit.

A cet effet, l'invention concerne un bogie du type précité, dans lequel le plateau, la surface d'appui et l'élément élastique sont disposés selon la direction longitudinale entre l'axe de rotation et le longeron.

En décalant le plateau, la surface d'appui et l'élément élastique pour qu'ils s'étendent selon la direction longitudinale entre l'axe de rotation et le longeron, l'espace au-dessus de la boîte d'essieu est libéré puisque le longeron ne doit plus nécessairement s'étendre au-dessus de la boîte d'essieu. Un débattement est toujours autorisé selon la direction d'élévation entre la boîte d'essieu et le longeron.

Selon une autre caractéristique du bogie selon l'invention, le dispositif de suspension primaire comprend en outre une bielle inférieure articulée d'une part à un point d'articulation inférieur du longeron et d'autre part à un point d'articulation inférieur de la boîte d'essieu et une bielle supérieure articulée d'une part à un point d'articulation supérieur du longeron et d'autre part à un point d'articulation supérieur de la boîte d'essieu, le point d'articulation inférieur et le point d'articulation supérieur du longeron, respectivement de la boîte d'essieu, s'étendant l'un en-dessous de l'autre selon la direction d'élévation, le plateau, la surface d'appui et l'élément élastique étant disposés selon la direction d'élévation entre la bielle inférieure et la bielle supérieure.

Les bielles inférieure et supérieure permettent de reprendre les efforts appliqués entre le châssis et la partie roulante du bogie selon la direction d'élévation et de reprendre le couple généré par le montage en porte à faux de l'élément élastique par rapport à l'axe de rotation.

Selon d'autres caractéristiques du bogie selon l'invention, prises isolément ou selon toutes les combinaisons techniques possibles :
- le point d'articulation inférieur et le point d'articulation supérieur de la boîte d'essieu sont disposés de part et d'autre de l'axe de rotation selon la direction d'élévation ;
- le point d'articulation inférieur et le point d'articulation supérieur de la boîte d'essieu sont disposés de part et d'autre de l'axe de rotation selon la direction longitudinale ;
- les axes d'articulation des bielles inférieure et supérieure au longeron et à la boîte d'essieu sont sensiblement parallèles à l'axe de rotation ;
- la bielle inférieure et la bielle supérieure sont de même longueur ;
- la surface d'appui s'étend selon la direction longitudinale à partir d'une extrémité longitudinale du longeron vers la boîte d'essieu, ladite extrémité longitudinale s'étendant en regard de la boîte d'essieu selon la direction longitudinale ;
- le longeron s'étend à une hauteur, mesurée selon la direction d'élévation, inférieure à la hauteur de la roue ;
- l'élément élastique comprend au moins un ressort hélicoïdal d'axe s'étendant selon la direction d'élévation ; et
- le châssis comprend au moins deux longerons dont chacune des extrémités longitudinales est fixée à une boîte d'essieu par un dispositif d'articulation primaire, une roue étant montée mobile en rotation sur chacune desdites boîtes d'essieu, les éléments élastiques des dispositifs d'articulation primaire s'étendant chacun entre une boîte d'essieu et une extrémité longitudinale d'un longeron selon la direction longitudinale.

D'autres aspects et avantages de l'invention apparaîtront à la lecture de la description qui suit, donnée à titre d'exemple et faite en référence aux dessins annexés, dans lesquels :
- la figure 1 est une représentation schématique de côté d'une partie d'un bogie selon l'art antérieur,
- la figure 2 est une représentation schématique de côté d'une partie d'un bogie selon l'invention, et
- la figure 3 est une représentation schématique simplifiée de dessus d'un bogie selon l'invention.

Dans la description, le terme « longitudinal » est défini par rapport à la direction de circulation d'un véhicule ferroviaire sur des rails. Le terme « transversal » est défini selon une direction perpendiculaire à la direction longitudinale et correspondant à la direction selon laquelle les rails sont espacés. Le terme « élévation » est défini selon une direction perpendiculaire à la direction longitudinale et à la direction transversale. Lorsque le véhicule ferroviaire circule sur des rails horizontaux, les directions longitudinale et transversale sont sensiblement horizontales et la direction d'élévation est sensiblement verticale. Les termes « en-dessous » et « au-dessus » sont définis par rapport à la direction d'élévation.

En référence aux figures 2 et 3, on décrit un bogie 10 comprenant un châssis 12 et au moins une roue 14 reliée à un longeron 16 du châssis 12 par l'intermédiaire d'une boîte d'essieu 18 et d'un dispositif de suspension primaire 20.

Selon le mode de réalisation représenté sur la figure 3, le bogie 10 comprend, de façon conventionnelle, quatre roues 14 reliées chacune au châssis 12 par l'intermédiaire d'une boîte d'essieu 18 et d'un dispositif de suspension primaire 18. Les roues 14 sont reliées deux à deux par un arbre 22 de sorte à former deux essieux montés chacun mobile en rotation dans une paire de boîtes d'essieu 18. Le châssis 12 comprend deux longerons 16 reliant chacun l'une des boîtes d'essieu 18 d'une paire à l'une des boîtes d'essieu 18 de l'autre paire de boîtes d'essieu 18. Les longerons 16 sont par exemple reliés l'un à l'autre par deux traverses 24. Cependant, cette structure particulière de bogie 10 n'est donnée qu'à titre d'exemple et d'autres structures pourraient être envisagées. Ainsi, chaque roue pourrait être montée mobile en rotation dans une boîte d'essieu indépendamment des autres. Le bogie pourrait comprendre plus de deux longerons, par exemple articulés entre eux. Les roues ont été représentées comme s'étendant à l'extérieur du bogie 10, mais elles pourraient être disposées à l'intérieur. Le bogie peut être motorisé ou non, c'est-à-dire qu'il peut comprendre, ou non, un ou deux moteurs pour entraîner en rotation un ou les deux essieux du bogie 10.

Dans la suite de la description seule la relation entre une roue, une boîte d'essieu et un longeron sera décrite, cette relation étant identique pour toutes les roues, boîtes d'essieu et longerons.

La roue 14 est mobile en rotation par rapport à la boîte d'essieu 18 autour d'un axe de rotation A sensiblement transversal et présente une hauteur h, mesurée selon la direction d'élévation, égale au diamètre de la roue 14. La hauteur h est par exemple sensiblement comprise entre 750 mm et 1250 mm.

Le longeron 16 s'étend selon une direction longitudinale à une hauteur h', mesurée selon la direction d'élévation, inférieure à la hauteur h de la roue. Par inférieure, on entend que le longeron 16 ne présente aucune partie s'étendant à une hauteur supérieure à celle de la roue. Le longeron 16 ne comprend notamment pas de partie s'élevant au-dessus de la boîte d'essieu 18, comme représenté sur la figure 2. La hauteur h' est par exemple sensiblement comprise entre 475 mm et 725 mm. Un tel résultat peut être obtenu grâce au dispositif de suspension primaire 20 selon l'invention comme cela sera décrit ultérieurement.

Lorsque le dispositif de suspension primaire 20 n'est pas sollicité, le longeron 16 s'étend sensiblement à la même hauteur que la boîte d'essieu 18 en regard de celle-ci. Le dispositif de suspension primaire 20 s'étend selon la direction longitudinale entre une extrémité longitudinale 26 du longeron 16 et la boîte d'essieu 18 de façon à relier de façon suspendue la boîte d'essieu 18 au longeron 16.

Le dispositif de suspension primaire 20 comprend au moins un élément élastique 28 s'étendant entre un plateau 30 solidaire de la boîte d'essieu 18 et une surface d'appui 32 solidaire du longeron 16.

Selon un mode de réalisation, le plateau 30 et la boîte d'essieu 18 forment une seule pièce.

Selon un mode de réalisation, la surface d'appui 32 et le longeron 16 forment une seule pièce.

La surface d'appui 32 s'étend au-dessus du et parallèlement au plateau 30 de sorte à définir entre eux un espace s'étendant selon une direction d'élévation dans lequel l'élément élastique 28 s'étend.

Le plateau 30 est solidaire d'une partie inférieure 34 de la boîte d'essieu 18 et s'étend longitudinalement à partir de celle-ci vers l'extrémité longitudinale 26 du longeron 16. Ainsi, le plateau 30 est décalé longitudinalement vers l'intérieur du bogie 10 par rapport à l'axe de rotation A. La surface d'appui 32 s'étend longitudinalement en regard du plateau 30 à partir d'une partie supérieure 36 du longeron 16, c'est-à-dire que la surface d'appui 32 est décalée longitudinalement vers la boîte d'essieu 18 par rapport à l'extrémité longitudinale 26 du longeron 16.

L'élément élastique 28 est par exemple formé par un ressort hélicoïdal dont l'axe s'étend selon la direction d'élévation et dont les extrémités prennent appui sur le plateau 30 d'une part et sur la surface d'appui 32 d'autre part. Selon le mode de réalisation représenté sur la figure 2, le dispositif de suspension primaire comprend deux ressorts hélicoïdaux coaxiaux, l'un des ressorts s'étendant à l'intérieur de l'autre et enroulé en sens opposé. L'élément élastique 28 s'étendant entre le plateau 30 et la surface d'appui 32, cet élément élastique 28 est donc lui aussi disposé entre la boîte d'essieu 18 et l'extrémité longitudinale 26 du longeron 16 selon la direction longitudinale.

Le dispositif de suspension primaire comprend en outre deux bielles, à savoir une bielle inférieure 38 et une bielle supérieure 40 joignant chacune l'extrémité longitudinale 26 du longeron 16 à la boîte d'essieu 18.

Les bielles inférieures 38 et supérieure 40 sont identiques, c'est-à-dire qu'elles présentent la même forme et la même longueur, et s'étendent parallèlement selon des directions sensiblement longitudinales lorsque le dispositif de suspension primaire n'est pas sollicité. Chaque bielle 38, 40 est articulée d'une part à l'une de ses extrémités à la boîte d'essieu 18 et d'autre part à son extrémité au longeron 16 autour d'axes d'articulation sensiblement parallèles à l'axe de rotation A.

Plus particulièrement, la bielle inférieure 38 est articulée à la partie inférieure 34 de la boîte d'essieu 18 d'une part et à une partie inférieure 42 du longeron 16 d'autre part. Le point d'articulation inférieur 44 entre la bielle inférieure 38 et la partie inférieure 34 est décalé longitudinalement et selon la direction d'élévation par rapport à l'axe de rotation A. Ainsi, le point d'articulation inférieur 44 est décalé vers le plateau 30 selon la direction longitudinale et est disposé sous l'axe de rotation A selon la direction d'élévation, comme visible sur la figure 2.

La bielle supérieure 40 est articulée à une partie supérieure 46 de la boîte d'essieu d'une part et à la partie supérieure 36 du longeron 16 d'autre part. Le point d'articulation supérieur 48 entre la bielle supérieure 40 et la partie supérieure 46 est décalé longitudinalement et selon la direction d'élévation par rapport à l'axe de rotation A. Ainsi, le point d'articulation supérieur 48 est décalé vers l'extérieur du bogie selon la direction longitudinale et est disposé au-dessus de l'axe de rotation A selon la direction d'élévation, comme visible sur la figure 2.

Ainsi, les points d'articulation inférieur 44 et supérieur 48 sont disposés de part et d'autre de l'axe de rotation A selon la direction longitudinale et selon la direction d'élévation. Selon le mode de réalisation représenté sur la figure 2, les points d'articulation inférieur 44 et supérieur 48 et l'axe de rotation A sont alignés selon une droite inclinée par rapport à la direction longitudinale et la direction d'élévation.

Les bielles inférieure 38 et supérieure 40 étant identiques, le point d'articulation inférieur 50 entre la bielle inférieure 38 et la partie inférieure 42 du longeron et le point d'articulation supérieur 52 entre la bielle supérieure 40 et la partie supérieure 36 du longeron sont également décalés l'un par rapport à l'autre selon la direction longitudinale et selon la direction d'élévation.

Ainsi, les points d'articulation 44, 48, 50, 52 forment un parallélogramme déformable selon le mouvement des bielles induit par le mouvement du longeron 16 par rapport à la boîte d'essieu 18. Un tel parallélogramme déformable permet de reprendre les efforts appliqués entre le châssis et la partie roulante du bogie selon la direction d'élévation et de reprendre le couple généré par le montage en porte à faux de l'élément élastique par rapport à l'axe de rotation A, c'est-à-dire le montage décalé selon la direction longitudinale de l'élément élastique 28 par rapport à l'axe de rotation A.

Le plateau 30, la surface d'appui 32 et l'élément élastique 28 s'étendent entre la bielle inférieure 38 et la bielle supérieure 40 selon la direction d'élévation.

Dans la mesure où le plateau 30 s'étend à partir de la partie inférieure 34 de la boîte d'essieu 18 et vers le longeron 16, il n'est pas nécessaire, pour placer la surface d'appui en regard du plateau, de prévoir que le longeron passe au-dessus de la boîte d'essieu 18 comme c'est usuellement le cas. Ainsi, en comparant le bogie traditionnel représenté sur la figure 1 et le bogie selon l'invention, un espace compris entre 200 mm et 450 mm peut être gagné au-dessus de la boîte d'essieu 18.

Ainsi, l'encombrement du châssis 12 selon la direction d'élévation est réduit, puisque la hauteur h' à laquelle s'étend le longeron 16 peut être inférieure à la hauteur h de la roue, comme cela a été décrit précédemment, tout en conservant un dispositif d'articulation primaire 20 efficace apte à suspendre le châssis 12 par rapport à la boîte d'essieu 18.

Un tel bogie est particulièrement adapté pour des véhicules ferroviaires à plancher bas, dans lesquels on souhaite que le plancher bas s'étende également au droit du bogie sans limiter le volume disponible au droit du volume. C'est par exemple le cas dans un véhicule ferroviaire à deux étages dans lequel le passage d'interconnexion joignant deux voitures s'étendant au-dessus du bogie comprend également deux étages.

Dans un tel véhicule ferroviaire, le passage d'interconnexion comprend un plancher inférieur reliant les planchers inférieurs de deux voitures adjacentes et un plancher supérieur reliant les planchers supérieurs de ces deux voitures, le plancher inférieur passant au-dessus du bogie. Dans la mesure où les longerons 16 du châssis s'étendent à une hauteur réduite, la hauteur du plancher inférieur du passage d'interconnexion peut également être réduite, ce qui permet d'augmenter l'espace disponible dans le passage d'interconnexion.

Un tel bogie peut également être utilisé lorsqu'il s'étend directement sous une voiture au plancher inférieur abaissé.

## Revendications

1. Bogie (10) de véhicule ferroviaire comprenant un châssis (12) comprenant au moins un longeron (16) s'étendant selon une direction longitudinale et au moins une roue (14), ladite roue (14) étant montée sur une boîte d'essieu (18) et étant mobile en rotation par rapport à ladite boîte d'essieu (18) autour d'un axe de rotation (A) sensiblement perpendiculaire à la direction longitudinale, ladite boîte d'essieu (18) étant fixée au longeron (16) par un dispositif de suspension primaire (20) comprenant un élément élastique (28) agencé pour autoriser un débattement selon une direction d'élévation du châssis (12) par rapport à la boîte d'essieu (18) et à la roue (14), la direction d'élévation étant sensiblement perpendiculaire à la direction longitudinale et à l'axe de rotation (A), ledit élément élastique (28) s'étendant entre un plateau (30) solidaire de la boîte d'essieu (18) et une surface d'appui (32) solidaire du châssis (12), **caractérisé en ce que** le plateau (30), la surface d'appui (32) et l'élément élastique (28) sont disposés selon la direction longitudinale entre l'axe de rotation (A) et le longeron (16).

2. Bogie selon la revendication 1, dans lequel le dispositif de suspension primaire (20) comprend en outre une bielle inférieure (38) articulée d'une part à un point d'articulation inférieur (50) du longeron (16) et d'autre part à un point d'articulation inférieur (44) de la boîte d'essieu (18) et une bielle supérieure (40) articulée d'une part à un point d'articulation supérieur (52) du longeron (16) et d'autre part à un point d'articulation supérieur (48) de la boîte d'essieu (18), le point d'articulation inférieur (50, 44) et le point d'articulation supérieur (52, 48) du longeron (16), respectivement de la boîte d'essieu (18), s'étendant l'un en-dessous de l'autre selon la direction d'élévation, le plateau (30), la surface d'appui (32) et l'élément élastique (28) étant disposés selon la direction d'élévation entre la bielle inférieure (38) et la bielle supérieure (40).

3. Bogie selon la revendication 2, dans lequel le point d'articulation inférieur (44) et le point d'articulation supérieur (48) de la boîte d'essieu (18) sont disposés de part et d'autre de l'axe de rotation (A) selon la direction d'élévation

4. Bogie selon la revendication 2 ou 3, dans lequel le point d'articulation inférieur (44) et le point d'articulation supérieur (48) de la boîte d'essieu (18) sont disposés de part et d'autre de l'axe de rotation (A) selon la direction longitudinale.

5. Bogie selon l'une quelconque des revendications 2 à 4, dans lequel les axes d'articulation des bielles inférieure (38) et supérieure (40) au longeron (16) et à la boîte d'essieu (18) sont sensiblement parallèles à l'axe de rotation (A).

6. Bogie selon l'une quelconque des revendications 2 à 5, dans lequel la bielle inférieure (38) et la bielle supérieure (40) sont de même longueur.

7. Bogie selon l'une quelconque des revendications 1 à 6, dans lequel la surface d'appui (32) s'étend selon la direction longitudinale à partir d'une extrémité longitudinale (26) du longeron (16) vers la boîte d'essieu (18), ladite extrémité longitudinale (26) s'étendant en regard de la boîte d'essieu (18) selon la direction longitudinale.

8. Bogie selon l'une quelconque des revendications 1 à 7, dans lequel le longeron (16) s'étend à une hauteur (h'), mesurée selon la direction d'élévation, inférieure à la hauteur (h) de la roue (14).

9. Bogie selon l'une quelconque des revendications 1 à 8, dans lequel l'élément élastique (28) comprend au moins un ressort hélicoïdal d'axe s'étendant selon la direction d'élévation.

10. Bogie selon l'une quelconque des revendications 1 à 9, dans lequel le châssis (12) comprend au moins deux longerons (16) dont chacune des extrémités longitudinales (16) est fixée à une boîte d'essieu (18) par un dispositif d'articulation primaire (20), une roue (14) étant montée mobile en rotation sur chacune desdites boîtes d'essieu (18), les éléments élastiques (28) des dispositifs d'articulation primaire (20) s'étendant chacun entre une boîte d'essieu (18) et une extrémité longitudinale (26) d'un longeron (16) selon la direction longitudinale.

## Patentansprüche

1. Drehgestell (10) für ein Schienenfahrzeug, welches einen Rahmen (12) aufweist, welcher aufweist mindestens einen Längsträger (16), der sich entlang einer Längsrichtung erstreckt, und mindestens ein Rad (14), wobei das besagte Rad (14) an einem Achslager (18) montiert ist und drehbeweglich bezüglich des besagten Achslagers (18) um eine Drehachse (A) herum ist, die im Wesentlichen senkrecht zur Längsrichtung ist, wobei das besagte Achslager (18) an dem Längsträger (16) befestigt ist mittels einer primären Aufhängungs-Vorrichtung (20), welche ein elastisches Element (28) aufweist, welches eingerichtet ist, um einen Ausschlag entlang einer Höhen-Richtung des Rahmens (12) in Bezug auf das Achslager (18) und auf das Rad (14) zu erlauben, wobei die Höhen-Richtung im Wesentlichen senkrecht zur Längsrichtung und zur Drehachse (A) ist, wobei sich das besagte elastische Element (28) zwischen einer Platte (30), die mit dem Achslager (18) fest verbunden ist, und einer Anliege-Fläche (32), die mit dem Rahmen (12) fest verbunden ist, erstreckt, **dadurch gekennzeichnet, dass** die Platte (30), die Anliege-Fläche (32) und das elastische Element (28) entlang der Längsrichtung zwischen der Drehachse (A) und dem Längsträger (16) angeordnet sind.

2. Drehgestell gemäß Anspruch 1, wobei die primäre Aufhängungs-Vorrichtung (20) ferner aufweist eine untere Verbindungsstange (38), die einerseits mit einem unteren Gelenkpunkt (50) des Längsträgers (16) und andererseits mit einem unteren Gelenkpunkt (44) des Achslagers (18) gelenkverbunden ist, und eine obere Verbindungsstange (40), die einerseits mit einem oberen Gelenkpunkt (52) des Längsträgers (16) und andererseits mit einem oberen Gelenkpunkt (48) des Achslagers (18) gelenkverbunden ist, wobei sich der untere Gelenkpunkt (50, 44) und der obere Gelenkpunkt (52, 48) des Längsträgers (16), respektive des Achslagers (18), entlang der Höhen-Richtung untereinander erstrecken, wobei die Platte (30), die Anliege-Fläche (32) und das elastische Element (28) entlang der Höhen-Richtung zwischen der unteren Verbindungsstange (38) und der oberen Verbindungsstange (40) angeordnet sind.

3. Drehgestell gemäß Anspruch 2, wobei der untere Gelenkpunkt (44) und der obere Gelenkpunkt (48) des Achslagers (18) entlang der Höhen-Richtung beiderseits der Drehachse (A) angeordnet sind.

4. Drehgestell gemäß Anspruch 2 oder 3, wobei der untere Gelenkpunkt (44) und der obere Gelenkpunkt (48) des Achslagers (18) entlang der Längsrichtung beiderseits der Drehachse (A) angeordnet sind.

5. Drehgestell gemäß irgendeinem der Ansprüche 2 bis 4, wobei die Achsen zur Anlenkung der unteren (38) und der oberen (40) Verbindungsstange an den Längsträger (16) und an das Achslager (18) im Wesentlichen parallel zur Drehachse (A) sind.

6. Drehgestell gemäß irgendeinem der Ansprüche 2 bis 5, wobei die untere Verbindungsstange (38) und die obere Verbindungsstange (40) die gleiche Länge haben.

7. Drehgestell gemäß irgendeinem der Ansprüche 1 bis 6, wobei die Anliege-Fläche (32) sich entlang der Längsrichtung ausgehend von einem Längsende (26) des Längsträgers (16) in Richtung zu dem Achslager (18) hin erstreckt, wobei sich das besagte Längsende (26) entlang der Längsrichtung gegenüberliegend zu dem Achslager (18) erstreckt.

8. Drehgestell gemäß irgendeinem der Ansprüche 1 bis 7, wobei sich der Längsträger (16) bis zu einer Höhe (h') erstreckt, die, gemessen entlang der Höhen-Richtung, geringer als die Höhe (h) des Rades (14) ist.

9. Drehgestell gemäß irgendeinem der Ansprüche 1 bis 8, wobei das elastische Element (28) mindestens eine Schraubenfeder mit einer Achse aufweist, die sich entlang der Höhen-Richtung erstreckt.

10. Drehgestell gemäß irgendeinem der Ansprüche 1 bis 9, wobei der Rahmen (12) mindestens zwei Längsträger (16) aufweist, bei denen jedes der Längsenden (16) an einem Achslager (18) befestigt ist mittels einer primären Gelenk-Vorrichtung (20), wobei ein Rad (14) drehbeweglich an jedem der besagten Achslager (18) montiert ist, wobei sich die elastischen Elemente (28) der primären Gelenk-Vorrichtungen (20) entlang der Längsrichtung alle zwischen einem Achslager (18) und einem Längsende (26) des Längsträgers (16) erstrecken.

## Claims

1. Railway vehicle bogie (10) comprising a chassis (12) comprising at least one side member (16) extending in a longitudinal direction and at least one wheel (14), said wheel (14) being mounted on an axle box (18) and being movable in rotation relative to said axle box (18) about an axis of rotation (A) substantially perpendicular to the longitudinal direction, said axle box (18) being fixed to the side member (16) by a primary suspension device (20) comprising a resilient element (28) arranged to permit a movement in an elevation direction of the chassis (12) relative to the axle box (18) and to the wheel (14), the elevation direction being substantially perpendicular to the longitudinal direction and to the axis of rotation (A), said resilient element (28) extending between a plate (30) integral with the axle box (18) and a support surface (32) integral with the chassis (12), **characterised in that** the plate (30), the support surface (32) and the resilient element (28) are arranged in the longitudinal direction between the axis of rotation (A) and the side member (16).

2. Bogie according to claim 1, wherein the primary suspension device (20) further comprises a lower rod (38) which is articulated on the one hand with a lower point of articulation (50) of the side member (16) and on the other hand with a lower point of articulation (44) of the axle box (18), and an upper rod (40) which is articulated on the one hand with an upper point of articulation (52) of the side member (16) and on the other hand with an upper point of articulation (48) of the axle box (18), the lower point of articulation (50, 44) and the upper point of articulation (52, 48) of the side member (16) and of the axle box (18), respectively, extending one beneath the other in the elevation direction, the plate (30), the support surface (32) and the resilient element (28) being arranged in the elevation direction between the lower rod (38) and the upper rod (40).

3. Bogie according to claim 2, wherein the lower point of articulation (44) and the upper point of articulation (48) of the axle box (18) are arranged on either side of the axis of rotation (A) in the elevation direction.

4. Bogie according to claim 2 or 3, wherein the lower point of articulation (44) and the upper point of articulation (48) of the axle box (18) are arranged on either side of the axis of rotation (A) in the longitudinal direction.

5. Bogie according to any one of claims 2 to 4, wherein the axes of articulation of the lower (38) and upper (40) rods with the side member (16) and with the axle box (18) are substantially parallel to the axis of rotation (A).

6. Bogie according to any one of claims 2 to 5, wherein the lower rod (38) and the upper rod (40) are of the same length.

7. Bogie according to any one of claims 1 to 6, wherein the support surface (32) extends in the longitudinal direction from a longitudinal end (26) of the side member (16) towards the axle box (18), said longitudinal end (26) extending opposite the axle box (18) in the longitudinal direction.

8. Bogie according to any one of claims 1 to 7, wherein the side member (16) extends at a height (h'), measured in the elevation direction, which is less than the height (h) of the wheel (14).

9. Bogie according to any one of claims 1 to 8, wherein the resilient element (28) comprises at least one helical spring the axis of which extends in the elevation direction.

10. Bogie according to any one of claims 1 to 9, wherein the chassis (12) comprises at least two side members (16), each of the longitudinal ends (16) of which is fixed to an axle box (18) by a primary articulation device (20), a wheel (14) being mounted to be movable in rotation on each of said axle boxes (18), the resilient elements (28) of the primary articulation devices (20) each extending between an axle box (18) and a longitudinal end (26) of a side member (16) in the longitudinal direction.
